# EUROPÄISCHE PATENTSCHRIFT

(11) **EP 2 394 004 B1**
(45) Veröffentlichungstag und Bekanntmachung des Hinweises auf die Patenterteilung: **17.04.2013**
(21) Anmeldenummer: 10702869.8
(22) Anmeldetag: 05.02.2010
(51) Int. Cl.: E04D 13/147

(54) **DURCHFÜHRUNG VON ROHRARTIGEN ELEMENTEN DURCH FLÄCHIGE GEBÄUDEKONSTRUKTIONEN**
FEED-THROUGH OF TUBULAR ELEMENTS THROUGH FLAT BUILDING CONSTRUCTIONS
TRAVERSÉE POUR ÉLÉMENTS TUBULAIRES DANS DES ÉLÉMENTS DE CONSTRUCTION PLATS

(30) Priorität: 05.02.2009 AT 2022009
(43) Veröffentlichungstag der Anmeldung: 14.12.2011
(73) Patentinhaber: DOLD UND HASENAUER OG, 1140 Wien (AT)
(72) Erfinder: DOLD, Armin, A-1120 Wien (AT); HASENAUER, Christian, A-3032 Eichgraben (AT)
(74) Vertreter: Babeluk, Michael
(86) Internationale Anmeldenummer: PCT/EP2010/051394
(87) Internationale Veröffentlichungsnummer: WO 2010/089359

(56) Entgegenhaltungen:
- EP-A1- 0 992 638
- EP-A1- 1 243 834
- DE-U1- 9 103 152
- US-A- 1 693 410
- US-A- 2 614 867

## Beschreibung

Die Erfindung betrifft eine Durchführung von rohrartigen Elementen durch flächige Gebäudekonstruktionen, wie beispielsweise Zimmerdecken und Dächer, mit einem Basiselement, zumindest einem Zwischenstück sowie einem Endstück, die über eine gemeinsame Achse verfügen, wobei das Basiselement eine obere Auflagefläche und das zumindest eine Zwischenstück eine untere Auflagefläche sowie eine obere Auflagefläche aufweisen, die untere Auflagefläche des zumindest einen Zwischenstücks unter einem ersten Winkel zu der oberen Auflagefläche des zumindest einen Zwischenstücks geneigt ist, die untere Auflagefläche des Endstücks die Achse unter einem zweiten Winkel ungleich 90° schneidet, und das Endstück eine untere Auflagefläche aufweist, die verdrehbar auf der oberen Auflagefläche des zumindest einen Zwischenstücks angeordnet ist.

Durchführungen sind Vorrichtungen, mit deren Hilfe lineare Elemente, beispielsweise Stangen, Lüftungsrohre, Kaminrohre, Lichtrohre, Antennen und andere insbesondere rohrartige Konstruktionen normal oder geneigt durch Flächen, beispielsweise Rampen, Wände, Decken oder Dächer hindurchgeführt werden. Insbesondere bei geneigt ausgeführten Dächern werden hierfür im allgemeinen speziell an die jeweilige Dachneigung und den durchzuführenden Elementen angepasste Dachdurchführungen hergestellt. Dabei handelt es sich jeweils um Einzelstücke, die daher auch entsprechend teuer in ihrer Erzeugung sind. Eine derartige Konstruktion ist beispielsweise in der US 7,114,301 B2 gezeigt, wobei ein Basiselement mit einem kegelstumpfförmigen Aufsatz vorgesehen ist, dessen Basis an die Dachneigung angepasst ist, während die obere Auflagefläche des Aufsatzes im Wesentlichen horizontal ausgeführt ist.

Es wurden daher Lösungen gesucht, die die Verwendung einer in größerer Stückzahl hergestellten Durchführung für unterschiedliche Flächen erlaubt. Die EP 0 992 638 A1 beschreibt eine Dachdurchführung durch den Scheitelbereich eines kuppelförmigen Domes einer Dacheindeckung, der ein neigungsverstellbares, durch den Scheitelbereich des Domes hindurchgeführtes Dachentlüftungsrohr aufweist, wobei das Dachentlüftungsrohr mit einem formpassend zum Dom gestalteten und auf der Außenseite des Domes aufliegenden Haubenteil verbunden ist. Nachteilig an dieser Konstruktion ist, dass durch die gegebene Geometrie der Durchführung der Neigungswinkel nur in einer Ebene anpassbar ist und für den jeweiligen Fall ein eigener an den Dom angepasster Formteil gefertigt werden muss. Eine ähnliche Durchführung kann auch der EP 0 370 074 B1 entnommen werden. Durchführungen der eingangs erwähnten Art mit einem Basiselement, zumindest einem Zwischenstück sowie einem Endstück sind zudem in der US 686,323, in der US 2,614,867 A, der EP 1 243 834 A1, der EP 0992 638 A1, der DE 91 03 152 U1 sowie der US 1,693,410 beschrieben.

Es ist daher Aufgabe der Erfindung, eine Durchführung bereitzustellen, die die oben genannten Nachteile des Stand der Technik beseitigt und eine individuelle Anpassung an unterschiedliche Neigungen erlaubt.

Diese Aufgabe wird erfindungsgemäß durch eine Durchführung der eingangs erwähnten Art dadurch gelöst, dass die untere Auflagefläche des Zwischenstücks auf der oberen Auflagefläche des Basiselements verdrehbar angeordnet ist. Durch den in der einfachsten Ausführung der Erfindung dreiteiligen Aufbau lässt sich die erfindungsgemäße Durchführung an alle möglichen geneigten Flächen, insbesondere Dachneigungen stufenlos anpassen, wobei durch die Verdrehbarkeit von Zwischenstück und Endstück in Zusammenspiel mit der Neigung von Zwischenstück und Endstück zu der Basisfläche eine passgenaue Ausrichtung eines durch die Durchführung hindurchgeführten Elementes, wie beispielsweise ein Abluftrohr oder eine Antenne, ermöglicht wird. Durch Verdrehen der einzelnen Elemente werden die einzelnen Teile der erfindungsgemäßen Dachdurchführung derart zu einander angeordnet, dass eine gemeinsame Achse, die üblicherweise senkrecht ausgerichtet ist, erhalten wird. Hierbei wird im Rahmen dieser Anmeldung unter "Endstück" jenes Element verstanden, das innerhalb der Dachdurchführung am weitesten entfernt von dem Basiselement angeordnet ist und dessen Verdrehung einen Einfluss auf die Ausrichtung der gemeinsamen Achse hat. Allfällige Abschlussstücke der Durchführung, die zwar gegebenenfalls verdrehbar sind, aber keinen Einfluss auf die Ausrichtung der Dachdurchführung nehmen, beispielsweise ringförmige Elemente mit paralleler Ober- und Unterkante oder auch kuppelförmige Abschlusselemente und dergleichen, fallen in diesem Sinne nicht unter den Begriff "Endstück".

Die Anpassung wird in einer bevorzugten Ausführung der Erfindung insbesondere dadurch verbessert, dass das zumindest eine Zwischenstück um eine normal auf die obere Auflagefläche des Basiselementes stehende erste Drehachse und das Endstück um eine normal auf die obere Auflagefläche des Zwischenstücks stehende zweite Drehachse verdrehbar ist. Je nach Anforderung ergeben sich hier zwei unterschiedliche Varianten dieser Drehebenenpositionierung: In einer ersten Variante verläuft die erste Drehachse parallel zur (Dach)Ebene, wobei sich herausgestellt hat, dass diese eher für große Rohrquerschnitte von 100 mm bis 800 mm geeignet ist. Bei der zweiten Variante ist die erste Drehebene nicht parallel, sondern in einem spitzen Winkel zur oder von der Falllinie geneigt. So übernimmt schon dieser Winkel einen Anteil der Dachneigung. Hier hat sich herausgestellt, dass diese Ausführung eher für kleinere Rohrquerschnitte von 20 mm bis 100 mm geeignet ist.

Eine weitere Erhöhung der Passgenauigkeit wird erzielt, wenn das zumindest eine Zwischenstück und das Endstück im wesentlichen stufenlos verdrehbar sind.

Bevorzugterweise weist in einer weiteren Ausführung der Erfindung, das Endstück eine Führung zur Aufnahme des im wesentlichen rohrartigen Elementes auf, wobei die Normale auf die Achse der Führung die untere Auflagefläche des Endstücks unter einen zweiten Winkel ungleich 90° schneidet. Die Führung fixiert das rohrartige Element innerhalb der Durchführung und kann gleichzeitig auch als Dichtung fungieren.

Um den Einbau der erfindungsgemäßen Durchführung in bereits bestehende Dächer zu erleichtern, weist das Basiselement in einer ersten Ausführung der Erfindung einen im wesentlichen plattenförmigen Grundkörper auf, der die Ebene der ersten Auflagefläche bildet. Dieser plattenförmige Grundkörper wird beispielsweise als sogenannte Anschlussplatte in das Dach eingefügt, wobei die untere Auflagekante des zumindest einen Zwischenstück verdrehbar auf dem plattenförmigen Grundkörper angeordnet ist.

Alternativ hierzu ist in einer weiteren Ausführung vorgesehen, dass das Basiselement einen im Wesentlichen plattenförmigen Grundkörper mit einem Aufsatz aufweist, dessen Oberkante die Ebene der oberen Auflagefläche bildet, wobei bevorzugterweise die obere Auflagefläche des Aufsatz die Ebene des plattenförmigen Grundkörpers unter einem dritten Winkel schneidet. Vorteilhafterweise ist hierbei der Aufsatz einstückig mit der Grundplatte gefertigt, um die Anzahl der Elemente der erfindungsgemäßen Durchführung zu reduzieren.

Die beiden oben beschriebenen Varianten der erfindungsgemäßen Durchführungen entstehen durch die Ausformung des Basiselementes und der Stellung dessen Auflagefläche zum Basiselement. Damit können die Vorteile beider Konstruktionen für den jeweiligen Anwendungsfall ausgenützt werden. Beide Konstruktionen können optimal bei Neigungen von 0° - 50° eingesetzt werden. Bei sinngemäß gleicher Konstruktion, jedoch mit einer anderen Winkelaufteilung, sind auch Anpassungen bis 70° möglich. Somit kann je nach Ausführung einer Vielzahl von Flächen mit unterschiedlicher Neigung, Rohrquerschnittgrößen, Dichtheitsanforderung und Modularitätsvariabilität eine passende Durchführung zur Verfügung gestellt werden.

Die erfindungsgemäße Durchführung hat sich vor allem für den Einbau von Rohren, insbesondere Lüftungsrohren mit Durchmessern von 20 mm bis 800 mm als geeignet erwiesen.

Im folgenden wird anhand von nicht-einschränkenden Ausführungsbeispielen mit zugehörigen Figuren die Erfindung näher erläutert. Darin zeigen
- Fig. 1: eine explodierte perspektivische Ansicht einer ersten Variante der erfindungsgemäßen Durchführung, wobei die erste Drehachse parallel zu einer Dachebene verläuft;
- Fig. 2a bis Fig. 2c: drei unterschiedliche Einbaulagen in einer schematischen, geschnittenen Ansicht ohne eingebautem Element;
- Fig. 3a bis Fig. 3c: drei unterschiedliche Einbaulagen einer weiteren Ausführung mit eingebautem Element in einer Ansicht, welche dem Prinzip der Fig. 2a bis Fig. 2c entspricht;
- Fig. 4a bis Fig. 4c: drei unterschiedliche Einbaulagen einer weiteren Ausführung der Erfindung in axonometrischer Ansicht ohne eingebautem Element;
- Fig. 5a bis Fig. 5c: drei unterschiedliche schematische Einbaulagen der Durchführung aus den Fig. 4a bis Fig. 4c in einer Schnittansicht;
- Fig. 6a bis Fig. 6c: drei unterschiedliche schematische Einbaulagen einer weiteren Ausführung der Erfindung in perspektivischer Ansicht ohne eingebautem Element;
- Fig. 7: eine Anwendung einer weiteren Ausführung der Erfindung in einer Schnittansicht, welche aus einer äußeren und einer inneren Dachdurchführung besteht;
- Fig. 8a: und Fig. 8b ein Anwendungsbeispiel bei zwei verschiedenen Dachneigungen in einer Schnittansicht;
- Fig. 9: eine schematische Darstellung möglicher Einstellungen der erfindungsgemäßen Durchführung durch Verdrehen der einzelnen Elemente;
- Fig. 10a und Fig. 10b: zwei Anwendungsbeispiele einer weiteren Ausführung der Erfindung in einer Schnittansicht.

Wie in Fig. 1 dargestellt, weist die erfindungsgemäße Vorrichtung 10 ein als Anschlussplatte 112 ausgebildetes Basiselement 11 auf, das in ein Dach auf an sich bekannte Weise integrierbar ist. Im Folgenden wird mit "Anschlussplatte 112" stets ein Basiselement 11 mit einem im wesentlichen plattenförmigen Grundkörper 112 bezeichnet. Das Basiselement 11 verfügt über eine Öffnung 12 mit kreisrundem Querschnitt, durch das ein Element 20, beispielsweise ein Entlüftungsrohr hindurchgeführt werden kann. Ein Zwischenstück 13 ist verdrehbar (Doppelpfeil) auf die Öffnung 12 dieser Anschlussplatte 112 aufgesetzt, wobei die Anschlussplatte 112 eine um die Öffnung 12 verlaufende obere Auflagefläche 111 aufweist. Das Zwischenstück 13 ist im Wesentlichen kegelstumpfförmig ausgebildet, wobei sich eine untere Auflagefläche 131 des Zwischenstücks 13 auf der oberen Auflagefläche 111 des Basiselements 11 abstützt, während eine obere Auflagefläche 132 des Zwischenstücks 13 zu der unteren Auflageflächen 131 des Zwischenstücks 13 unter einem Winkel α13 (Fig. 2c) geneigt ausgeführt ist.

Die obere Auflagefläche 132 des Zwischenstücks 13 bildet eine Auflagefläche für ein ebenfalls im Wesentlichen kegelstumpfförmiges Endstück 14, das wiederum mit seiner unteren Auflagefläche 141 auf der oberen Auflagefläche 132 des Zwischenstücks 13 angeordnet ist, wobei das Endstück 14 eine obere Abschlussfläche 142 aufweist, die ebenfalls unter einem zweiten Winkel α14 (Fig. 2c) zu der unteren Auflagefläche 141 des Endstücks 14 geneigt ist. Die Neigung der oberen Auflage- bzw. Abschlussflächen 132, 142 zu den jeweiligen unteren Auflageflächen 131, 141 betragen bei dieser Ausführung der Dachdurchführung 10 beispielsweise jeweils 25°.

Die Figuren 2a bis 2c bzw. 3a bis 3c zeigen die Anpassung der erfindungsgemäßen Durchführung 10 an unterschiedliche Dachneigungen, wobei jeweils die obere Abschlussfläche 142 des Endstücks 14 horizontal, also parallel zur Grundfläche des Gebäudes ausgerichtet ist. In Fig. 2a bzw. 3a ist der Einbau der Durchführung 10 in ein Flachdach, also in einem Dach ohne Dachneigung, dargestellt, wobei das Zwischenstück 13 entlang einer ersten Drehebene D1, die jener Ebene entspricht, in welcher die untere Auflagefläche 131 des Zwischenstücks 13 und die obere Auflagefläche 111 des Basiselements 11 einander berühren, verdrehbar ist. Unabhängig davon ist das Endstück 14 entlang einer zweiten Drehebene D2, die durch jene Ebene verläuft, in welcher die obere Auflagefläche 132 des Zwischenstücks 13 und die untere Auflagefläche 141 des Endstücks 14 einander berühren, ebenfalls verdrehbar. Durch diese zwei Drehebenen wird ein stufenloses Anpassen der erfindungsgemäßen Durchführung 10 an die jeweilige Dachneigung erst ermöglicht.

Bei den in den Fig. 2b und Fig. 3b dargestellten Konfigurationen weist das Dach eine Neigung δ von etwa 35° auf, wobei durch geeignetes Verdrehen von Zwischenstück 13 und Endstück 14 entlang der beiden Drehebenen D1, D2 wiederum die horizontale Ausrichtung der oberen Abschlussfläche 142 des Endstücks 14 und damit eine lotrechte Ausrichtung des in der Durchführung 10 angeordneten Elementes 20 erzielt wird.

Bei der in den Figuren 2c und 3c dargestellten Anwendung beträgt die Dachneigung δ etwa 50°.

Bei der in den Figuren 4a bis 4c und 5a bis 5c gezeigten Ausführung der erfindungsgemäßen Durchführung 10 weist das Basiselement 11 einen aus der Anschlussplatte 112 herausragenden Aufsatz 113 auf, dessen obere Auflagefläche 111 unter einem Winkel α11 zur Ebene der Anschlussplatte 112 geneigt ist, wobei diese die Auflagefläche für die untere Auflagefläche 131 des Zwischenstücks 13 und damit gleichzeitig die erste Drehebene D1 für das Zwischenstück 13 bildet. Bei den Figuren 5a bis 5c weist das Dach wiederum unterschiedliche Neigungen δ, beispielsweise 10°, 15° und 40° auf, wobei durch geeignetes Verdrehen von Zwischenstück 13 und Endstück 14 wiederum eine im Wesentlichen horizontale Ausrichtung der oberen Abschlussfläche 142 des Endstücks 14 erzielt wird.

Bei einer weiteren in den Figuren 6a bis 6c gezeigten Variante der erfindungsgemäßen Durchführung 10 sind Zwischenstück 13 und Endstück 14 ebenfalls jeweils in der Form eines schräg abgeschnittenen Kreiskegelstumpfs ausgeführt, wobei jedoch die jeweiligen obere Auflage- bzw. Abschlussflächen 132, 142 des Zwischenstücks 13 bzw. des Endstücks 14 im Gegensatz zu den oben beschriebenen Ausführungen nicht in einen spitzen Winkel mit den jeweiligen untere Auflageflächen 131, 141 des Zwischenstücks 13 bzw. des Endstücks 14 auslaufen. Selbstverständlich kann auch vorgesehen sein, dass beispielsweise das Zwischenstück 13 eine obere Auflagefläche 132 aufweist, die die untere Auflagefläche 131 beinahe berührt, während beim Endstück 14 die obere Abschlussfläche 142 beabstandet von der unteren Auflagefläche 141 endet (siehe insbesondere die Figuren 3a bis 3c).

Die Fig. 7 zeigt den Einbau der erfindungsgemäßen Durchführung 10 in ein geneigtes Dach 30, wobei zwischen der Durchführung 10 und dem Rohrelement 20 eine Dämmung aus zwei unterschiedlichen Materialien 41, 42 angeordnet ist. Das Rohrelement 20 ist hierbei in einer Führung 143 fixiert, die gleichzeitig der Abdichtung der Durchführung 10 beispielsweise gegen eindringendes Regenwasser dient. Wie in der Figur deutlich erkennbar, sind die beiden Drehebenen D1, D2 unter zwei von einander unterschiedlichen Winkel α13', α14' zu der Achse A geneigt. Das Zwischenstück 13 ist hierbei um eine normal auf die obere Auflagefläche 111 des Basiselementes 11 normal stehende Drehachse d1 und das Endstück 14 um eine normal auf die obere Auflagefläche 111 des Zwischenstücks 13 normal stehende Drehachse d2 verdrehbar.

In den Fig. 8a und Fig. 8b ist eine weitere, regenfeste Ausführung der Erfindung gezeigt, die ebenfalls in zwei Dächern mit unterschiedlicher Neigung eingebaut ist. Dabei weist das Basiselement 11 ebenso einen mit der Anschlussplatte 112, die als Dachziegel ausgeführt ist, einstückig ausgebildeten Aufsatz 113 auf, während das Endstück 14 ein Rohrelement 21, das durch die Durchführung 10 hindurchragt, aufweist. Endstück 14 und Rohrelement 21 sind hierbei ebenfalls bevorzugt einstückig gefertigt. Zwischen dem Aufsatz 113 und dem Endstück 14 ist wiederum ein Zwischenstück 13 angeordnet, sodass wiederum zwei Drehebenen D1, D2 erhalten werden, entlang derer Zwischenstück 13 und Endstück 14 stufenlos verdreht werden, bis die gewünschte Anpassung an die jeweilige Dachneigung erhalten wird.

Wie in Fig. 9 gezeigt, muss die Abschlussfläche 142 des Endstücks 14 nicht notwendigerweise horizontal ausgerichtet sein. Übertragen in ein kartesisches Koordinatensystem mit den Achsen x, y weist die Achse A bei horizontaler Ausrichtung der Abschlussfläche 142 des Endstücks 14 den Wert y=0 auf, fällt, also mit der γ-Achse des Koordinatensystems zusammen. Durch Verdrehen des Zwischenelementes 13 und des Endstücks 14 kann jedoch auch in Sonderfällen die Ausrichtung der Achse A auf einen anderen Punkt erfolgen, wobei dieser Punkt sich jedoch aufgrund der Geometrie der Durchführung 10 innerhalb eines Kugelsektors 50 befinden muss.

In den Figuren 10a und 10b ist eine weitere Durchführung 10 ähnlich jener aus Fig. 7, eingebaut in Dächern 30 mit unterschiedlicher Neigung, beispielsweise 20° bzw. 50°, dargestellt.

Es versteht sich, dass die oben beschriebenen Ausführungen als nicht einschränkend anzusehen sind. Wesentlich für die erfindungsgemäße Durchführung ist, dass sowohl ein Zwischenstück verdrehbar auf einem Basiselement angeordnet ist, und des weiteren ein auf dem Zwischenstück angeordnetes Endstück unabhängig von der Verdrehbarkeit des Zwischenstücks wiederum verdrehbar ist. Die Durchführung kann aus jedem geeigneten Material hergestellt sein, wie beispielsweise Metall oder Kunststoff. Je nach Dichtheitsanforderung ist die erfindungsgemäße Durchführung mittels Dichtungselementen winddicht und/oder mittels Tropfringen regendicht ausgeführt, um sie beispielsweise gegen das Dach auf an sich bekannte Weise abzudichten. So ist beispielsweise in Fig. 7 die äußere Hülle regendicht und die innere Hülle winddicht gefertigt. Ebenso kann vorgesehen sein, dass nicht nur ein Zwischenstück, sondern beispielsweise zwei, drei oder mehr Zwischenstücke vorgesehen sind, um eine optimale Anpassung der erfindungsgemäßen Durchführung an die jeweilige Dachneigung zu ermöglichen.

## Patentansprüche

1. Durchführung (10) von rohrartigen Elementen (20) durch flächige Gebäudekonstruktionen, wie beispielsweise Zimmerdecken und Dächer, mit einem Basiselement (11), zumindest einem Zwischenstück (13) sowie einem Endstück (14), die über eine gemeinsame Achse (A) verfügen,
wobei das Basiselement (11) eine obere Auflagefläche (111) und das zumindest eine Zwischenstück (13) eine untere Auflagefläche (131) sowie eine obere Auflagefläche (132) aufweisen,
die untere Auflagefläche (131) des zumindest einen Zwischenstücks (13) unter einem ersten Winkel (α13) zu der oberen Auflagefläche (132) des zumindest einen Zwischenstücks (13) geneigt ist, und
die untere Auflagefläche (141) des Endstücks (14) die Achse (A) unter einem zweiten Winkel (α14') ungleich 90° schneidet, und
das Endstück (14) eine untere Auflagefläche (141) aufweist, die verdrehbar auf der oberen Auflagefläche (132) des zumindest einen Zwischenstücks (13) angeordnet ist, **dadurch gekennzeichnet, dass**
die untere Auflagefläche (131) des Zwischenstücks (13) auf der oberen Auflagefläche (111) des Basiselements (11) verdrehbar angeordnet ist.

2. Durchführung (10) nach Anspruch 1, **dadurch gekennzeichnet, dass** das zumindest eine Zwischenstück (13) um eine normal auf die obere Auflagefläche (111) des Basiselementes (11) stehende erste Drehachse (d1) und das Endstück (14) um eine normal auf die obere Auflagefläche (132) des Zwischenstücks (13) stehende zweite Drehachse (d2) verdrehbar ist.

3. Durchführung (10) nach Anspruch 1 oder 2, **dadurch gekennzeichnet, dass** das zumindest eine Zwischenstück (13) und das Endstück (14) stufenlos verdrehbar sind.

4. Durchführung (10) nach einem der Ansprüche 1 bis 3, **dadurch gekennzeichnet, dass** das Endstück (14) eine Führung (143) zur Aufnahme eines im Wesentlichen rohrartigen Elementes (20) aufweist, wobei die Normale auf die Achse (A) der Führung (143) die untere Auflagefläche (141) des Endstücks (14) unter einen zweiten Winkel (α14') ungleich 90° schneidet.

5. Durchführung (10) nach einem der Ansprüche 1 bis 4, **dadurch gekennzeichnet, dass** das Basiselement (11) einen im wesentlichen plattenförmigen Grundkörper (112) aufweist, der die Ebene der oberen Auflagefläche (111) bildet.

6. Durchführung (10) nach einem der Ansprüche 1 bis 4, **dadurch gekennzeichnet, dass** das Basiselement (11) einen im Wesentlichen plattenförmigen Grundkörper (112) mit einem Aufsatz (113) aufweist, dessen Oberkante die Ebene der oberen Auflagefläche (111) bildet.

7. Durchführung (10) nach Anspruch 6, **dadurch gekennzeichnet, dass** die obere Auflagefläche (111) des Aufsatz (113) die Ebene des plattenförmigen Grundkörpers (112) unter einem dritten Winkel (α11) schneidet.

8. Durchführung (10) nach einem der Ansprüche 1 bis 8, **dadurch gekennzeichnet, dass** das Basiselement (11) über eine Anschlussplatte (112) verfügt, die dem Einbau in geneigte Flächen wie Dach- oder Deckenkonstruktionen mit einer Neigung von 0° - 70° dient.

## Claims

1. Flashing assembly (10) for tubular elements (20) passing through plane construction parts of buildings, such as room ceilings and roofs, comprising a base element (11), at least one intermediate part (13) and an end piece (14), which are aligned along a common axis (A), where the base element (11) has an upper supporting area (111) and the at least one intermediate part (13) has a lower supporting area (131) as well as an upper supporting area (132), and where the lower supporting area (131) of the at least one intermediate part (13) is inclined against the upper supporting area (132) of the at least one intermediate part (13) by a first angle (α13) and where the lower supporting area (141) of the end piece (14) intersects the axis (A) at a second angle (α14') not equal 90°, and where the end piece (14) has a lower supporting area (141), which is rotatably positioned on the upper supporting area (132) of the at least one intermediate part (13), **characterised in that** the lower supporting area (131) of the intermediate part (13) is rotatably positioned on the upper supporting area (111) of the base element (11).

2. Flashing assembly (10) according to claim 1, **characterised in that** the at least one intermediate part (13) is rotatable about a first rotation axis (d1), which is normal to the upper supporting area (111) of the base element (11), and that the end piece (14) is rotatable about a second rotation axis (d2), which is normal to the upper supporting area (132) of the intermediate part (13).

3. Flashing assembly (10) according to claim 1 or 2, **characterised in that** the at least one intermediate part (13) and the end piece (14) are continuously rotatable.

4. Flashing assembly (10) according to any of claims 1 to 3, **characterised in that** the end piece (14) has a guiding means (143) for receiving an essentially tubular element (20), with the normal on the axis (A) of the guiding means (143) cutting the lower supporting area (141) of the end piece (14) at a second angle (α14') not equal to 90°.

5. Flashing assembly (10) according to any of claims 1 to 4, **characterised in that** the base element (11) has an essentially plate-shaped main body (112), which forms the plane of the upper supporting area (111).

6. Flashing assembly (10) according to any of claims 1 to 4, **characterised in that** the base element (11) has an essentially plate-shaped main body (112) with an attachment (113) whose upper edge forms the plane of the upper supporting area (111).

7. Flashing assembly (10) according to claim 6, **characterised in that** the upper supporting area (111) of the attachment (113) cuts the plane of the plate-shaped main body (112) at a third angle (α11).

8. Flashing assembly (10) according to any of claims 1 to 8, **characterised in that** the base element (11) comprises a fitting plate (112), which can be built into inclined surfaces such as roofs or ceiling structures with an inclination of 0° to 70°.

## Revendications

1. Traversée (10) pour des éléments tubulaires (20) au travers d'éléments de construction plats tels que par exemple des plafonds et des toits, comportant un élément de base (11), au moins une pièce intermédiaire (13) ainsi qu'une pièce d'extrémité (14) comportant un axe (A) commun,
l'élément de base (11) comportant une surface d'appui supérieure (111) et la pièce intermédiaire (13) comportant une surface d'appui inférieure (131) ainsi qu'une surface d'appui supérieure (132),
la surface d'appui inférieure (131) de la pièce intermédiaire (13) étant inclinée d'un premier angle (α13) par rapport à la surface d'appui supérieure (132) de la pièce intermédiaire (13),
la surface d'appui inférieure (141) de la pièce d'extrémité (14) coupant l'axe (A) sous un second angle (α14') différent de 90°, et
la pièce d'extrémité (14) comportant une surface d'appui inférieure (141) qui est mobile en rotation sur la surface d'appui supérieure (132) de la pièce intermédiaire (13),
**caractérisée en ce que**
la surface d'appui inférieure (131) de la pièce intermédiaire (13) est mobile en rotation sur la surface d'appui supérieure (111) de l'élément de base (11).

2. Traversée (10) conforme à la revendication 1,
**caractérisée en ce que**
la pièce intermédiaire (13) est mobile en rotation autour d'un premier axe de rotation (d1) perpendiculaire à la surface d'appui supérieure (111) de l'élément de base (11) et la pièce d'extrémité (14) est mobile en rotation autour d'un second axe de rotation (d2) perpendiculaire à la surface d'appui supérieure (132) de la pièce intermédiaire (13).

3. Traversée (10) conforme à la revendication 1 ou 2,
**caractérisée en ce que**
la pièce intermédiaire (13) et la pièce d'extrémité (14) sont mobiles en rotation de manière continue.

4. Traversée (10) conforme à l'une des revendications 1 à 3,
**caractérisée en ce que**
la pièce d'extrémité (14) comporte un élément de guidage (143) permettant la réception d'un élément (20) essentiellement tubulaire, la normale sur l'axe (A) du guidage (143) coupant la surface d'appui inférieure (141) de la pièce d'extrémité (14) sous un second angle (α14') différent de 90°.

5. Traversée (10) conforme à l'une des revendications 1 à 4,
**caractérisée en ce que**
l'élément de base (11) comporte un corps de base (112) essentiellement en forme de plateau qui forme le plan de la surface d'appui supérieure (111).

6. Traversée (10) conforme à l'une des revendications 1 à 4,
**caractérisée en ce que**
l'élément de base (11) comporte un corps de base (112) essentiellement en forme de plateau avec un capuchon (113) dont le bord supérieur forme le plan de la surface d'appui supérieure (111).

7. Traversée (10) conforme à la revendication 6,
**caractérisée en ce que**
la surface d'appui supérieure (111) du capuchon (113) coupe le plan du corps de base (112) en forme de plateau sous un troisième angle (α11).

8. Traversée (10) conforme à l'une des revendications 1 à 7,
**caractérisée en ce que**
l'élément de base (11) est équipé d'une plaque de liaison (112) qui sert au montage sur des surfaces inclinées telles que des toits ou des constructions de plafonds ayant une inclinaison de 0 à 70°.
